# EUROPÄISCHE PATENTSCHRIFT

(11) **EP 1 861 894 B1**
(45) Veröffentlichungstag und Bekanntmachung des Hinweises auf die Patenterteilung: **21.05.2008**
(21) Anmeldenummer: 06723585.3
(22) Anmeldetag: 21.03.2006
(51) Int. Cl.: H01Q 1/32, H01Q 1/12, H01R 13/646, H01R 13/631

(54) **KFZ-DACHANTENNE**
MOTOR VEHICLE ROOF ANTENNA
ANTENNE DE TOIT POUR AUTOMOBILE

(30) Priorität: 22.03.2005 DE 202005004658 U
(43) Veröffentlichungstag der Anmeldung: 05.12.2007
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE); FREUNDT, Jens-Peter, 24568 Kaltenkirchen (DE); BLAKBORN, Willem, 83334 Inzell (DE); FLOREN, Christian, 31139 Hildesheim (DE)
(74) Vertreter: Zeitler, Giselher
(86) Internationale Anmeldenummer: PCT/EP2006/002574
(87) Internationale Veröffentlichungsnummer: WO 2006/100034

(56) Entgegenhaltungen:
- DE-A1- 19 802 265
- DE-U1- 29 500 961
- DE-U1-3202004 015 50
- US-A- 5 641 294

## Beschreibung

Die Erfindung betrifft eine Kfz-Dachantenne gemäß dem Oberbegriff des Anspruchs 1.

Zum elektrischen Verbinden von einer Kfz-Dachantenne, die mehrere Antennen aufweiset, beispielsweise eine Mobilfunkantenne und eine GPS-Antenne, mit entsprechenden Geräten, wie beispielsweise einem Mobilfunkgerät und einem GPS-Empfänger, ist es bisher üblich, aus dem Gehäuse der Kfz-Dachantenne Kabel herauszuführen, die an ihren freien Enden mit entsprechenden Koaxialverbindem versehen sind. Diese Koaxialverbinder werden dann separat und einzeln mit komplementären Koaxialverbindern von zu den Geräten weiterführenden Kabeln verbunden. Diese Art der elektrischen Verbindung ist jedoch aufwändig und kostenintensiv.

Der Erfindung liegt die Aufgabe zugrunde, eine Kfz-Dachantenne der o.g. Art bzgl. Montage und elektrischem Kontakt zu verbessern.

Diese Aufgabe wird erfindungsgemäß durch eine Kfz-Dachantenne der o.g. Art mit den in Anspruch 1 gekennzeichneten Merkmalen gelöst. Vorteilhafte Ausgestaltungen der Erfindung sind in den weiteren Ansprüchen beschrieben.

Bei einer Kfz-Dachantenne der o.g. Art ist es erfindungsgemäß vorgesehen, dass die ersten Koaxialsteckverbinder in einem Steckinterface am Antennengehäuse befestigt sind und dass jeder zweite Koaxialsteckverbinder in einer Ebene senkrecht zur Steckrichtung bewegbar in dem Gehäuse angeordnet ist und über wenigstens ein elektrisch isolierendes, elastisches Federelement mit wenigstens einem weiteren zweiten Koaxialsteckverbinder elastisch federnd verbunden ist, wobei das elastische Federelement derart angeordnet und ausgebildet ist, dass die zweiten Koaxialsteckverbinder an der jeweiligen vorbestimmten Position bis auf Toleranzabweichungen vorpositioniert sind und von dieser Stelle in der Ebene senkrecht zur Steckrichtung elastisch federnd auslenkbar sind.

Dies hat den Vorteil, dass die zweiten Koaxialsteckverbinder elastisch schwimmend aufgehängt sind. Dadurch werden toleranzbedingte Abweichungen zwischen den Positionen der zweiten Koaxialsteckverbinder des Steckverbinders der Kfz-Dachantenne und den ersten Koaxialsteckverbindern in dem Antennengehäuse der Kfz-Dachantenne beim Einstecken des Steckverbinders in das Steckinterface des Antennengehäuses durch elastische Auslenkung der zweiten Koaxialsteckverbinder des Steckverbinders automatisch ausgeglichen. Somit ist trotz toleranzbedingter Abweichungen der jeweiligen Positionen ein guter elektrischer Kontakt zwischen den jeweiligen zweiten Koaxialsteckverbindern des Steckverbinders und den ersten Koaxialsteckverbindern des Antennengehäuses sichergestellt.

Um einen möglichst flexiblen Toleranzausgleich zur Verfügung zu stellen, sind die zweiten Koaxialsteckverbinder in dem Gehäuse derart bewegbar angeordnet, dass die Bewegbarkeit der zweiten Koaxialsteckverbinder in der Ebene senkrecht zur Steckrichtung ein Verkippen und/oder ein translatorisches Parallelverschieben der Längsachsen der zweiten Koaxialsteckverbinder umfasst.

Zweckmäßigerweise ist jeder Koaxialsteckverbinder mit einem Innenleiter und einem Außenleiter ausgebildet.

Zur Weiterleitung von Signalen über den Steckverbinder ist jeder zweite Koaxialsteckverbinder mit einem Signalleiterelement verbunden, welches jeweils einen zweiten Koaxialsteckverbinder mit einer Anschlussstelle für ein Kabel elektrisch verbindet.

Beispielsweise ist jedes Signalleiterelement als Koaxialleitung oder Streifenleitung ausgebildet und weist optional eine elektrische Abschirmung auf.

In einer besonders bevorzugten Ausführungsform sind alle Signalleiterelemente ausgehend von dem jeweiligen zweiten Koaxialsteckverbinder in einer Ebene rechtwinklig zur Steckrichtung verlaufend angeordnet, wobei jedes Signalleiterelement als starres Bauteil ausgebildet und in seinem Gehäuse eine solche Ausnehmung aufweist, dass jedes Signalleiterelement zusammen mit dem zugehörigen Kontaktelement in einer Ebene senkrecht zur Steckrichtung bewegbar ist.

Zweckmäßigerweise ist jeder zweite Koaxialsteckverbinder von einer elektrisch isolierenden Hülse umgeben, die jeweils über ein elektrisch isolierendes, elastisches Federelement mit einer Hülse eines benachbarten zweiten Koaxialsteckverbinders elastisch federnd verbunden ist, wobei die Federelemente in einer Querschnittsebene senkrecht zur Steckrichtung beispielsweise Ω-förmig und Hülsen und Federelemente miteinander einstückig zu einem Federgehäuse ausgebildet sind.

Am Gehäuse sind erste Rastmittel und an jedem Federelement zweite Rastmittel ausgebildet, die zusammenwirkend mit den ersten Rastmitteln die Federelemente und mit diesen die elektrischen Kontaktelemente am Gehäuse fixieren.

In einer bevorzugten Ausführungsform umfasst jedes erste Rastmittel eine elastisch federnde Lasche, die sich in Steckrichtung von dem Gehäuse erhebt und eine Ausnehmung aufweist, wobei jedes zweite Rastmittel eine Rastnase umfasst, die sich senkrecht zur Steckrichtung von dem jeweiligen Federelement erhebt und in die Ausnehmung der federnden Lasche des ersten Rastmittels passt.

Eine mechanische Kodierung, die ein unerwünschtes falsches Einstecken des erfindungsgemäßen Steckverbinders verhindert, wird dadurch zur Verfügung gestellt, dass wenigstens eine der Laschen der ersten Rastmittel des Gehäuses eine andere Breite als die übrigen Laschen aufweist.

Zum Haltern des Steckverbinders in eingestecktem Zustand erheben sich vom Gehäuse in Steckrichtung wenigstens zwei, insbesondere drei, voneinander beabstandete Rastzapfen mit jeweiliger Rastnase, die zum Einrasten in das Antennengehäuse ausgebildet sind.

Die Erfindung wird im Folgenden anhand der Zeichnung näher erläutert. Diese zeigt in:
- Fig. 1a: eine bevorzugte Ausführungsform einer erfindungsgemäßen Kfz-Dachantenne in perspektivischer Ansicht und
- Fig. 1b: in Seitenansicht,
- Fig. 2: einen Steckverbinder der Kfz-Dachantenne in perspektivischer Ansicht, und
- Fig. 3: ein Gehäuse des Steckverbinders in perspektivischer Ansicht,
- Fig. 4: Kontaktelemente, Signalleiterelemente und Federgehäuse in Explosionsdarstellung sowie
- Fig. 5: perspektivisch in zusammengebautem Zustand,
- Fig. 6: den Steckverbinder gemäß Fig. 2 in teilweise montiertem Zustand in perspektivischer Ansicht,
- Fig. 7: das Federgehäuse des Steckverbinders gemäß Fig. 2 in perspektivischer Ansicht von unten und
- Fig. 8: von oben sowie
- Fig. 9: in Draufsicht.

Die aus den Fig. 1a und 1b ersichtliche Kfz-Antenne 100 umfasst ein Antennengehäuse 110, dessen Deckel zur besseren Übersichtlichkeit und Anschaulichkeit nicht dargestellt ist, und einen Steckverbinder 200. An dem Antennengehäuse 110 sind eine Mobilfunkantenne (nicht dargestellt) und eine GPS-Antenne (nicht dargestellt) befestigt. Für jede der Antennen ist jeweils ein erster Koaxialsteckverbinder 114 in einem Steckinterface des Antennengehäuses 110 vorgesehen, wobei die Koaxialsteckverbinder 114 starr am Antennengehäuse 110 befestigt sind. Deren Sollposition ist durch ein Sollmaß vorgegeben, wobei jedoch toleranzbedingte Abweichungen von dieser Sollposition vorhanden sind. Der Steckverbinder 200 dient zum elektrischen Verbinden der Antennen durch ein Kfz-Dach hindurch mit entsprechenden Geräten, in diesem Beispiel mit einem Mobilfunkgerät und einem GPS-Empfänger, wobei sich das Antennengehäuse 110 außen auf dem Dach und der Steckverbinder 200 innen in einem Fahrgastraum des Kraftfahrzeugs befindet.

Der in Fig. 1a bis 2 und 6 dargestellte Steckverbinder 200 umfasst ein Gehäuse 210, drei Signalleiterelemente 212, drei zweite Koaxialsteckverbinder 214 sowie ein Federgehäuse 216. Mit Pfeil 222 ist eine Steckrichtung gekennzeichnet, in die der Steckverbinder 200 in das Steckinterface des Antennengehäuses 110 einsteckbar ist. Diese Steckrichtung 222 steht in diesem Beispiel im Wesentlichen senkrecht zu einer von dem Gehäuse 210 definierten Ebene, so dass es sich um einen Winkelstecker handelt. Dies ermöglicht eine geringe Bauhöhe innerhalb des Fahrgastraumes des Kraftfahrzeuges. Die ersten und zweiten Koaxialsteckverbinder 114, 214 stecken ineinander, wenn der Steckverbinder 200 in das Steckinterface am Antennengehäuse 110 eingesteckt ist. Dadurch stellen die ersten und zweiten Koaxialsteckverbinder 114, 214 einen elektrischen Kontakt durch das Kfz-Dach hindurch her und verbinden die Antennen elektrisch mit den zu den Geräten weiterführenden Kabeln.

Wie insbesondere auch aus Fig. 4 ersichtlich, sind die Koaxialsteckverbinder mit Innenleiter 218 und Außenleiter 220 ausgebildet. Die Signalleiterelemente 212 sind jeweils als Streifenleitung ausgebildet, die sich in einer Ebene senkrecht zur Steckrichtung 222 erstrecken und jeweils einen Koaxialsteckverbinder 214 mit einem Kabelanschluss 224 an einem kabelseitigen Ende 226 des Steckverbinders 200 verbinden. Beispielsweise sind die Streifenleitungen 212 mit drei sandwichartig übereinander gestapelten Leiterbahnen ausgebildet, wobei die mittlere Leiterbahn das von den Antennen kommende elektrische HF-Signal überträgt und die beiden äußeren Bahnen zur elektrischen Abschirmung des Signalleiters mit Masse verbunden sind.

Das Gehäuse umfasst, wie insbesondere in Fig. 3 dargestellt, Ausnehmungen 228 zur Aufnahme jeweils einer der Streifenleitungen 212. Diese Ausnehmungen 228 sind derart dimensioniert, dass sich die Streifenleitungen 212 in einer Ebene senkrecht zur Steckrichtung 222 bewegen können. Von einem Boden des Gehäuses 200 erheben sich erste Rastmittel 230 in Form von elastisch federnden Laschen mit jeweiliger Ausnehmung 232. Ebenfalls vom Boden des Gehäuses 200 erheben sich Rastzapfen 234 mit jeweiligen Rastnasen 236, welche zum Einrasten in das Steckinterface bzw. das Antennengehäuse 210 ausgebildet sind, um das Gehäuse 200 mechanisch mit dem Antennengehäuse 210 zu verbinden. Weiterhin sind am kabelseitigen Ende 226 des Gehäuses 210 elastisch federnde Rastlaschen 238 ausgebildet, die zum Befestigen der Streifenleitungen 212 mit dem Gehäuse 210 am kabelseitigen Ende 226 vorgesehen sind, wie insbesondere aus Fig. 2 ersichtlich.

Das aus den Fig. 5 und 7 bis 9 detaillierter ersichtliche Federgehäuse 216 umfasst drei Hülsen 240 aus elektrisch isolierendem Werkstoff, die jeweils einen der zweiten Koaxialsteckverbinder 214 umgeben. Die Hülsen 240 sind an einer der Steckrichtung 222 zugewandten Seite an ihrem Umfang mit einer Fase 242 versehen, die als Fangbereich für die ersten Koaxialsteckverbinder 114 im Steckinterface des Antennengehäuses 110 beim Einstecken des Steckverbinders 200 in das Steckinterface dienen. Die Hülsen 240 sind über elastisch federnde Federelemente 244 miteinander derart verbunden, dass sie zusammen mit den Federelementen die Federhülse 216 ausbilden, welche einerseits die zweiten Koaxialsteckverbinder 214 an einer vorbestimmten Position gemäß Sollmaß (Sollposition) hält und andererseits eine elastische Auslenkung der Hülsen 240 und damit der zweiten Koaxialsteckverbinder 214 relativ zueinander erlaubt, so dass sich die zweiten Koaxialsteckverbinder 214 an toleranzbedingte Abweichungen der Position der ersten Koaxialsteckverbinder 114 von deren Sollposition, welche starr in dem Steckinterface des Antennengehäuses 110 angeordnet sind, durch entsprechende Bewegung von der Sollposition gemäß Sollmaß weg anpassen können. Mit anderen Worten ermöglicht der Steckverbinder 200 ein gleichzeitiges Einstecken von den zweiten separaten Koaxialsteckverbindem 214 in die ersten Koaxialsteckverbinder 114, ohne dass die ersten Koaxialsteckverbinder 114 mit übermäßigen Anforderungen an eine geringe Toleranz der Positionierung in dem Steckinterface des Antennengehäuses 110 angeordnet sein müssen. Dies spart Kosten und Herstellungsaufwand durch geringere Toleranzanforderungen bzw. größere zulässige Toleranzabweichungen vom Sollmaß bzw. der Sollposition der zweiten Koaxialsteckverbinder 214 und ersten Koaxialsteckverbinder 114. Die Hülsen 240 und Federelemente 244 bilden das Federgehäuse 216 und sind einstückig miteinander ausgebildet.

Die die Hülsen 240 elastisch federnd verbindenden Federelemente 244 sind im Querschnitt senkrecht zur Steckrichtung 222 im Wesentlichen Ω-förmig ausgebildet und tragen an ihrer Außenseite zweite Rastmittel 246 in Form von Rastnasen, die in die Ausnehmungen 232 der Laschen 230 passen. Durch diese Anordnung können die zweiten Koaxialsteckverbinder 214 zwar in der Ebene senkrecht zur Steckrichtung 222 elastisch federnd aus der Sollposition ausgelenkt werden, sind jedoch entlang der Steckrichtung 222 fixiert.

Bei der Montage des Steckverbinders 200 wird zunächst das Federgehäuse 216 über die zweiten Koaxialsteckverbinder 214 geschoben, so dass jede Hülse 240 einen der zweiten Koaxialsteckverbinder 214 aufnimmt, wie aus Fig. 4 und 5 ersichtlich. Danach werden die Streifenleitungen 212 in die Ausnehmungen 228 des Gehäuses 210 entgegen der Steckrichtung 222 eingeschoben, bis die Rastlaschen 238 des Gehäuses 210 über den Streifenleitungen 212 und die Rastnasen 246 der Federelemente 244 des Federgehäuses 216 in den Ausnehmungen 232 der Laschen 230 einrasten, womit die jeweiligen Anordnungen aus zweitem Koaxialsteckverbinder 214, Streifenleitung 212 und Kabelanschluss 224 einerseits mit dem Gehäuse 210 verbunden sind, sich jedoch andererseits die zweiten Koaxialsteckverbinder 214 relativ zueinander durch den Freigang der Streifenleitungen 212 in den Ausnehmungen 228 und die elastische Federwirkung der Federelemente 244 in einer Ebene senkrecht zur Steckrichtung 222 in der Größenordnung von Toleranzabweichungen von der Sollposition weg bewegen können.

Wie insbesondere aus Fig. 2 und 6 ersichtlich, weisen die Laschen 230 unterschiedliche Breiten auf. Durch entsprechende Ausnehmungen im Steckinterface des Antennengehäuses 110 steht dadurch eine mechanische Kodierung zur Verfügung, die ein verdreht falsches Einstecken des Steckverbinders 200 in das Steckinterface des Antennengehäuses 110 verhindert. Somit ist sicher gestellt, dass immer der richtige zweite Koaxialsteckverbinder 214 des Steckverbinders 200 auf den richtigen ersten Koaxialsteckverbinder 114 im Steckinterfase des Antennengehäuses 110 trifft.

Die elektrische Verbindung zwischen der Antenne und dem jeweiligen Endgerät, in diesem Beispiel Mobilfunktelefon und GPS-Empfänger, erfolgt direkt durch Einstecken des Steckverbinders 200 in das Steckinterface der Kfz-Dachantenne 100. Hierbei werden die jeweiligen Koaxialsteckverbinder für Mobilfunkantenne und GPS-Antenne gleichzeitig zusammen gesteckt. Eine zusätzliche Kabelverbindung kann entfallen. Die ersten Koaxialsteckverbinder 114 sind jeweils direkt mit der zugehörigen Antenne verbunden. Neben einer Verbesserung der Signalübertragung durch weniger Stossstellen im Signalweg ergibt sich eine vereinfachte Montage, da die jeweiligen Paare von ersten und zweiten Koaxialsteckverbindem 114, 214 für die verschiedenen Antennen nicht jeweils separat zusammen gesteckt werden müssen.

## Patentansprüche

1. Kfz-Dachantenne mit einem Antennengehäuse (110), in dem wenigstens zwei Antennen angeordnet sind, wobei jeder Antenne ein erster Koaxialsteckverbinder (114) zugeordnet ist, und mit einem Steckverbinder (200), welcher ein Gehäuse (210) und eine der Anzahl der ersten Koaxialsteckverbinder (114) entsprechende Anzahl von zweiten Koaxialsteckverbindem (214) aufweist, die an einer Steckseite des Gehäuses (210) an vorbestimmten Positionen und mit jeweiliger Längsachse parallel zu einer Steckrichtung (222) des Steckverbinders (200) ausgerichtet angeordnet sind, wobei jeder zweite Koaxialsteckverbinder (214) einem ersten Koaxialsteckverbinder (114) zugeordnet und in diesen einsteckbar ausgebildet ist,
**dadurch gekennzeichnet,**
**dass** die ersten Koaxialsteckverbinder (114) in einem Steckinterface am Antennengehäuse (110) befestigt sind, und dass jeder zweite Koaxialsteckverbinder (214) in einer Ebene senkrecht zur Steckrichtung (222) bewegbar in dem Gehäuse (210) angeordnet ist und über wenigstens ein elektrisch isolierendes, elastisches Federelement (244) mit wenigstens einem weiteren zweiten Koaxialsteckverbinder (214) elastisch federnd verbunden ist, wobei das elastische Federelement (244) derart angeordnet und ausgebildet ist, dass die zweiten Koaxialsteckverbinder (214) an der jeweiligen vor bestimmten Position bis auf Toleranzabweichungen vorpositioniert sind und von dieser Stelle in der Ebene senkrecht zur Steckrichtung (222) elastisch federnd auslenkbar sind.

2. Kfz-Dachantenne nach Anspruch 1, **dadurch gekennzeichnet, dass** die zweiten Koaxialsteckverbinder (214) in dem Gehäuse (210) derart bewegbar angeordnet sind, dass die Bewegbarkeit der zweiten Koaxialsteckverbinder (214) in der Ebene senkrecht zur Steckrichtung (222) ein Verkippen und/oder ein translatorisches Parallelverschieben der Längsachsen der zweiten Koaxialsteckverbinder (214) umfasst.

3. Kfz-Dachantenne nach Anspruch 1 oder 2, **dadurch gekennzeichnet, dass** jeder Koaxialsteckverbinder (114, 214) mit einem Innenleiter (218) und einem Außenleiter (220) ausgebildet ist.

4. Kfz-Dachantenne nach einem der vorhergehenden Ansprüche, **dadurch gekennzeichnet, dass** jeder zweite Koaxialsteckverbinder (214) mit einem Signalleiterelement (212) verbunden ist, welches jeweils einen zweiten Koaxialsteckverbinder (214) mit einer Anschlussstelle (224) für ein Kabel elektrisch verbindet.

5. Kfz-Dachantenne nach Anspruch 4, **dadurch gekennzeichnet, dass** jedes Signalleiterelement (212) als Koaxialleitung oder Streifenleitung ausgebildet ist.

6. Kfz-Dachantenne nach Anspruch 4 oder 5, **dadurch gekennzeichnet, dass** jedes Signalleiterelement (212) mit einer elektrischen Abschirmung ausgebildet ist.

7. Kfz-Dachantenne nach einem der Ansprüche 4 bis 6, **dadurch gekennzeichnet, dass** alle Signalleiterelemente (212) ausgehend von dem jeweiligen zweiten Koaxialsteckverbinder (214) in einer Ebene rechtwinklig zur Steckrichtung (222) verlaufend angeordnet sind.

8. Kfz-Dachantenne nach einem der Ansprüche 4 bis 7, **dadurch gekennzeichnet, dass** jedes Signalleiterelement (212) als starres Bauteil ausgebildet ist und in seinem Gehäuse (210) eine solche Ausnehmung (228) aufweist, dass jedes Signalleiterelement (212) zusammen mit dem zugehörigen Kontaktelement (214) in einer Ebene senkrecht zur Steckrichtung (222) bewegbar ist.

9. Kfz-Dachantenne nach einem der vorhergehenden Ansprüche, **dadurch gekennzeichnet, dass** jeder zweite Koaxialsteckverbinder (214) von einer elektrisch isolierenden Hülse (240) umgeben ist, die jeweils über ein elektrisch isolierendes, elastisches Federelement (244) mit einer Hülse (240) eines benachbarten zweiten Koaxialsteckverbinders (214) elastisch federnd verbunden ist.

10. Kfz-Dachantenne nach Anspruch 9, **dadurch gekennzeichnet, dass** die Federelemente (244) in einer Querschnittsebene senkrecht zur Steckrichtung (222) Ω-förmig ausgebildet sind.

11. Kfz-Dachantenne nach Anspruch 9 oder 10, **dadurch gekennzeichnet, dass** Hülsen (240) und Federelemente (244) miteinander einstückig zu einem Federgehäuse (216) ausgebildet sind.

12. Kfz-Dachantenne nach einem der vorhergehenden Ansprüche, **dadurch gekennzeichnet, dass** am Gehäuse (210) erste Rastmittel (230) und an jedem Federelement (244) zweite Rastmittel (246) ausgebildet sind, die zusammenwirkend mit den ersten Rastmitteln (230) die Federelemente (244) am Gehäuse (210) fixieren.

13. Kfz-Dachantenne nach Anspruch 12, **dadurch gekennzeichnet, dass** jedes erste Rastmittel (230) eine elastisch federnde Lasche umfasst, die sich in Steckrichtung von dem Gehäuse (210) erhebt und eine Ausnehmung (232) aufweist, wobei jedes zweite Rastmittel (246) eine Rastnase umfasst, die sich senkrecht zur Steckrichtung (222) von dem jeweiligen Federelement (244) erhebt und in die Ausnehmung (232) der federnden Lasche (230) des ersten Rastmittels passt.

14. Kfz-Dachantenne nach Anspruch 13, **dadurch gekennzeichnet, dass** wenigstens eine der Laschen (230) der ersten Rastmittel des Gehäuses (210) eine andere Breite als die übrigen Laschen (230) aufweist.

15. Kfz-Dachantenne nach einem der vorhergehenden Ansprüche, **dadurch gekennzeichnet, dass** sich vom Gehäuse (210) in Steckrichtung (222) wenigstens zwei, insbesondere drei, voneinander beabstandete Rastzapfen (234) mit jeweiliger Rastnase (236) erheben, die zum Einrasten in das Antennengehäuse (110) ausgebildet sind.

## Claims

1. Motor vehicle roof antenna comprising an antenna housing (110) in which at least two antennae are arranged, wherein a first coaxial connector (114) is allocated to each antenna, and having a connector (200) which comprises a housing (210) and a number of second coaxial connectors (214) corresponding to the number of first coaxial connectors (114), said second coaxial connectors (214) being arranged at a plugging side of the housing (210) at pre-determined positions and with their respective longitudinal axes oriented parallel to a plugging direction (222) of the connector (200), wherein every second coaxial connector (214) is allocated to a first coaxial connector (114) and is configured so as to be insertable into it, **characterised in that** the first coaxial connectors (114) are fastened in a plug interface on the antenna housing (110) and that each second coaxial connector (214) is arranged in the housing (210) movable in a plane perpendicular to the plugging direction (222) and is linked via at least one electrically insulated elastic spring element (244) to at least one further second coaxial connector (214) in elastically sprung manner, wherein the elastic spring element (244) is arranged and configured in such a manner that the second coaxial connectors (214) are pre-positioned at the respective pre-determined position, except for tolerance deviations, and can be deflected from this site in the plane perpendicular to the plugging direction (222) in elastically sprung manner.

2. Motor vehicle roof antenna according to claim 1, **characterised in that** the second coaxial connectors (214) are arranged movable in the housing (210) in such a manner that the mobility of the second coaxial connectors (214) in the plane perpendicular to the plugging direction (222) includes tilting and/or translational parallel displacement of the longitudinal axes of the second coaxial connectors (214).

3. Motor vehicle roof antenna according to claim 1 or 2, **characterised in that** each coaxial connector (114, 214) is configured with an inner conductor (218) and an outer conductor (220).

4. Motor vehicle roof antenna according to one of the preceding claims, **characterised in that** each second coaxial connector (214) is linked to a signal conducting element (212), which electrically connects a second coaxial connector (214) to a connection site (224) for a cable.

5. Motor vehicle roof antenna according to claim 4, **characterised in that** each signal conducting element (212) is configured as a coaxial conductor or a flat transmission line.

6. Motor vehicle roof antenna according to claim 4 or 5, **characterised in that** each signal conducting element (212) is configured with electrical screening.

7. Motor vehicle roof antenna according to one of the claims 4 to 6, **characterised in that** all the signal conducting elements (212) are arranged, starting from the respective second coaxial connector (214), in one plane extending perpendicularly to the plugging direction (222).

8. Motor vehicle roof antenna according to one of the claims 4 to 7, **characterised in that** each signal conducting element (212) is configured as a rigid component and has a recess (228) in its housing (210) such that each signal conducting element (212) is movable together with the associated contact element (214) in a plane perpendicular to the plugging direction (222).

9. Motor vehicle roof antenna according to one of the preceding claims, **characterised in that** every second coaxial connector (214) is surrounded by an electrically insulating sleeve (240) which is connected in elastically sprung manner via an electrically insulating elastic spring element (244) to a sleeve (240) of an adjacent second coaxial connector (214).

10. Motor vehicle roof antenna according to claim 9, **characterised in that** in a cross-sectional plane perpendicular to the plugging direction (222), the spring elements (244) are formed Ω-shaped.

11. Motor vehicle roof antenna according to claim 9 or 10, **characterised in that** the sleeves (240) and spring elements (244) are formed in one piece with one another into a sprung housing (216).

12. Motor vehicle roof antenna according to one of the preceding claims, **characterised in that** formed on the housing (210) are first detent means (230) and formed on each spring element (244) are second detent means (246) which, in cooperation with the first detent means (230), fix the spring elements (244) to the housing (210).

13. Motor vehicle roof antenna according to claim 12, **characterised in that** each first detent means (230) comprises an elastically sprung clip which projects from the housing (210) in the plugging direction (222) and has a recess (232), wherein every second detent means (246) comprises a detent lug which extends from the respective spring element (244) perpendicularly to the plugging direction (222) and fits into the recess (232) of the sprung clip (230) of the first detent means.

14. Motor vehicle roof antenna according to claim 13, **characterised in that** at least one of the clips (230) of the first detent means of the housing (210) has a different width from the other clips (230).

15. Motor vehicle roof antenna according to one of the preceding claims, **characterised in that** at least two, and particularly three, mutually spaced detent pegs (234) each having a detent lug (236), project from the housing (210) in the plugging direction (222), said detent pegs being configured for locking into the antenna housing (110).

## Revendications

1. Antenne de toiture pour véhicules automobiles, comprenant un boîtier d'antenne (110), dans lequel sont agencées au moins deux antennes, un premier connecteur enfichable coaxial (114) étant associé à chaque antenne, et comprenant un connecteur enfichable (200) qui comporte un boîtier (210) et un nombre de seconds connecteurs enfichables coaxiaux (214) qui correspond au nombre des premiers connecteurs enfichables coaxiaux (114), lesdits seconds connecteurs enfichables étant agencés sur un côté d'enfichage du boîtier (210) à des positions prédéterminées et tels que leur axe longitudinal respectif est orienté parallèlement à une direction d'enfichage (222) du connecteur enfichable (200), chaque second connecteur enfichable coaxial (214) étant associé à un premier connecteur enfichable coaxial (114) et réalisé de manière à pouvoir être enfiché dans celui-ci,
**caractérisée en ce que**
les premiers connecteurs enfichables coaxiaux (114) sont fixés dans une interface d'enfichage sur le boîtier d'antenne (110), et **en ce que** chaque second connecteur enfichable coaxial (214) est agencé dans le boîtier (210) avec possibilité de déplacement dans un plan perpendiculaire à la direction d'enfichage (222) et est relié élastiquement avec effet ressort à au moins un second connecteur enfichable coaxial (214) via un élément à ressort élastique (244) électriquement isolant, ledit élément à ressort élastique (244) étant agencé et réalisé de telle manière que les seconds connecteurs enfichables coaxiaux (214) sont prépositionnés à la position respective prédéterminée, à des écarts de tolérances près, et, à partir de cet emplacement, ils sont capables de se défléchir élastiquement avec effet ressort dans le plan perpendiculaire à la direction d'enfichage (222).

2. Antenne de toiture pour véhicules automobiles, selon la revendication 1, **caractérisée en ce que** les seconds connecteurs enfichables coaxiaux (214) sont agencés dans le boîtier (210) avec possibilité de déplacement de telle manière que la mobilité des seconds connecteurs enfichables coaxiaux (214) inclut un basculement dans le plan perpendiculaire à la direction d'enfichage (222) et/ou un déplacement parallèle en translation des axes longitudinaux des seconds connecteurs enfichables coaxiaux (214).

3. Antenne de toiture pour véhicules automobiles, selon la revendication 1 ou 2, **caractérisée en ce que** chaque connecteur enfichable coaxial (114, 214) est réalisé avec un conducteur intérieur (218) et avec un conducteur extérieur (220).

4. Antenne de toiture pour véhicules automobiles, selon l'une des revendications précédentes, **caractérisée en ce que** chaque second connecteur enfichable coaxial (214) est relié à un élément conducteur de signaux (212), ce dernier reliant électriquement respectivement un second connecteur enfichable coaxial (214) à une borne de raccordement (224) pour un câble.

5. Antenne de toiture pour véhicules automobiles, selon la revendication 4, **caractérisée en ce que** chaque élément conducteur de signaux (212) est réalisé sous forme de ligne coaxiale ou de ligne à ruban.

6. Antenne de toiture pour véhicules automobiles, selon la revendication 4 ou 5, **caractérisée en ce que** chaque élément conducteur de signaux (212) est réalisé avec un blindage électrique.

7. Antenne de toiture pour véhicules automobiles, selon l'une des revendications 4 à 6, **caractérisée en ce que** tous les éléments conducteurs de signaux (212) partant du second connecteur enfichable coaxial (214) respectif sont agencés de manière à s'étendre dans un plan à angle droit de la direction d'enfichage (222).

8. Antenne de toiture pour véhicules automobiles, selon l'une des revendications 4 à 7, **caractérisée en ce que** chaque élément conducteur de signaux (212) est réalisé sous forme de composant rigide et présente dans son boîtier (210) un évidement (228) tel que chaque élément conducteur de signaux (212) est déplaçable conjointement avec l'élément de contact (214) associé dans un plan perpendiculaire à la direction d'enfichage (222).

9. Antenne de toiture pour véhicules automobiles, selon l'une des revendications précédentes, **caractérisée en ce que** chaque second connecteur enfichable coaxial (214) est entouré par une gaine (240) électriquement isolante, laquelle est reliée élastiquement avec effet ressort à une gaine (240) d'un second connecteur enfichable coaxial (214) voisin, via un élément à ressort élastique (244) électriquement isolant.

10. Antenne de toiture pour véhicules automobiles, selon la revendication 9, **caractérisée en ce que** les éléments à ressort (244) sont réalisés en forme de Ω dans un plan de coupe perpendiculaire à la direction d'enfichage (222).

11. Antenne de toiture pour véhicules automobiles, selon la revendication 9 ou 10, **caractérisée en ce que** les gaines (240) et les éléments à ressort (244) sont réalisés d'une seule pièce conjointement pour former un boîtier à ressort (216).

12. Antenne de toiture pour véhicules automobiles, selon l'une des revendications précédentes, **caractérisée en ce que** des premiers moyens d'enclenchement (230) sont réalisés sur le boîtier (210) et des seconds moyens d'enclenchement (246) sont réalisés sur chaque élément à ressort (244), lesquels fixent les éléments à ressort (244) sur le boîtier (210) en coopération avec les premiers moyens d'enclenchement (230).

13. Antenne de toiture pour véhicules automobiles, selon la revendication 12, **caractérisée en ce que** chaque premier moyen d'enclenchement (230) comprend une patte élastique à effet ressort, qui se dresse du boîtier (210) en direction d'enfichage et qui présente un évidement (232), et chaque second moyen d'enclenchement (246) comprend un ergot d'enclenchement qui se dresse perpendiculairement à la direction d'enfichage (222) depuis l'élément à ressort (244) respectif, et s'engage dans l'évidement (232) de la patte à effet ressort (230) du premier moyen d'enclenchement.

14. Antenne de toiture pour véhicules automobiles, selon la revendication 13, **caractérisée en ce que** l'une au moins des pattes (230) des premiers moyens d'enclenchement du boîtier (210) présente une largeur autre que celle des autres pattes (230).

15. Antenne de toiture pour véhicules automobiles, selon l'une des revendications précédentes, **caractérisée en ce que** au moins deux, et en particulier trois, tenons d'enclenchement (234) écartés les uns des autres et dotés d'ergots d'enclenchement (236) respectifs se dressent du boîtier (210) en direction d'enfichage (222), lesquels sont réalisés pour venir s'enclencher dans le boîtier d'antenne (110).
